# EUROPÄISCHE PATENTSCHRIFT

(11) **EP 0 880 611 B1**
(45) Veröffentlichungstag und Bekanntmachung des Hinweises auf die Patenterteilung: **08.08.2001**
(21) Anmeldenummer: 97901514.6
(22) Anmeldetag: 12.02.1997
(51) Int. Cl.: D02G 1/16, D02J 1/08

(54) **VERFAHREN ZUM AERODYNAMISCHEN TEXTURIEREN, TEXTURIERDÜSE, DÜSENKOPF SOWIE VERWENDUNG**
METHOD OF AERODYNAMICAL TEXTURING, TEXTURING NOZZLE, NOZZLE HEAD AND USE THEREOF
PROCEDE DE TEXTURATION AERODYNAMIQUE, TUYERE DE TEXTURATION, T TE DE TUYERE ET LEUR UTILISATION

(30) Priorität: 15.02.1996 DE 19605675
(43) Veröffentlichungstag der Anmeldung: 02.12.1998
(73) Patentinhaber: Heberlein Fasertechnologie AG, 9630 Wattwil (CH)
(72) Erfinder: BERTSCH, Gotthilf, CH-9642 Ebnat-Kappel (CH); SCHWARZ, Erwin, CH-9630 Ulisbach (CH)
(74) Vertreter: Ackermann, Ernst
(86) Internationale Anmeldenummer: CH9700045
(87) Internationale Veröffentlichungsnummer: WO9730200

(56) Entgegenhaltungen:
- EP-A- 0 088 254
- GB-A- 839 493
- GB-A- 2 287 256
- TRANSACTIONS OF THE AMERICAN SOCIETY OF MECHANICAL ENGINEERS, SERIES B: JOURNAL OF ENGINEERING FOR INDUSTRY, Bd. 112, Nr. 1, 1.Februar 1990, Seiten 97-104, XP000114016 DEMIR A: "A STUDY OF AIR-JET TEXTURING NOZZLES;THE EFFECTS OF NOZZLE CONFIGURATION ON THE AIR FLOW"

## Beschreibung

### Technisches Gebiet

Die Erfindung betrifft ein Verfahren zum aerodynamischen Texturieren von Garn mit einer Texturierdüse mit durchgehendem Garnkanal, an dessen einem Ende das Garn zugeführt und an dessen anderem Ende als texturiertes Garn abgeführt wird, wobei in einem mittleren Abschnitt Druckluft mit einem Speisedruck von mehr als vier bar in den Garnkanal zugeführt und in einem sich erweiternden Beschleunigungskanal der Blasluftstrahl auf Überschall beschleunigt wird. Die Erfindung betrifft ferner eine Texturierdüse, einen Düsenkern einen Düsenkopf sowie dessen Verwendung, mit einem durchgehenden, eine Druckluftzufuhr aufweisenden Garnkanal, an dessen einer Seite Garn zuführbar, und an dessen anderer Seite die Texturierung durchführbar ist.

### Stand der Technik

In der Luftblastexturiertechnik haben sich zwei Typen von Texturierdüsen weitgehend durchgesetzt. Diese können nach der Art der Druckluftzufuhr in den Garnkanal unterschieden werden. Die eine ist die Luftblastexturierdüse nach dem Radialprinzip. Dabei wird die Druckluft über ein oder mehrere, vorwiegend radial angeordnete Luftkanäle zugeführt, z.Bsp. gemäss der EP-A-0 088 254. Texturierdüsen nach dem Radialprinzip haben ihr Einsatzgebiet vor allem bei Garnen, die eher niedere Überlieferungen von unter 100 % erfordern. In Sonderfällen, bei sogenannten Effektgarnen können kurzzeitig bis zu 200 % Überlieferung zugelassen werden. Die zweite Type weist das Achsialprinzip auf. Die Druckluft wird hier über achsial gerichtete Kanäle in eine erweiterte Kammer des Garnkanales geführt. Eine solche Lösung ist in der EP-A-0 441 925 gezeigt. Texturierdüsen nach dem Achsialprinzip werden vor allem bei sehr hohen Überlieferungen bis zu 300 % teils sogar bis zu 500 % mit Erfolg eingesetzt. Die beiden entsprechenden Praxislösungen unterscheiden sich besonders auch durch die Ausgestaltung der Düsenöffnung im Bereich des Düsenaustrittes. Die Lösung gemäss EP-A-0 441 925 hat vor dem Austrittsende eine Düsenöffnung entsprechend einer Lavaldüse. Die Lavaldüse ist charakterisiert durch einen sehr kleinen Öffnungswinkel von etwa 8° bis maximal 10°. Ist der Öffnungswinkel gleich oder kleiner als der sogenannt ideale Lavalwinkel, so kann in der Düsenöffnung die Luftgeschwindigkeit stossfrei über die Schallgrenze gesteigert werden, vorausgesetzt der Luftdruck ist an der engsten Stelle der Lavaldüse über einem kritschen Druckverhältnis. Bereits Laval hatte erkannt, dass bei Absenkung des Luftdruckes auch in einer idealen Düse sich die Grenzzone der Geschwindigkeitssteigerung in die Düse hinein verschiebt. Es kann sich eine Stossfront mit den bekannten Verdichtungsstössen bilden. In den meisten Fachgebieten der Strömungstechnik werden wenn irgend möglich Verdichtungsstösse vermieden. Der Texturierprozess ist insofern komplexer, als nicht nur eine Überschallströmung mit einem Gas benötigt, sondern gleichzeitig auch das Garn mitten durch die Düse geführt und durch die Stossfront bearbeitet wird. Um alle Strömungsverluste zu kompensieren, wird beim Luftblastexturieren mit Luftdrücken von über 4 bar meistens über 6 bar gearbeitet. Die theoretisch maximale Geschwindigkeit der Luft (bei einer Temperatur von 20°C, einem gegen unendlich gehenden Vordruck und einem idealen Lavalwinkel von unter 10°) liegt bei etwa 770 m/sec. In der Realität liegt die maximal mögliche Luftgeschwindigkeit bei 12 bar zwischen 500 und 550 m/sec., also unter Mach 2. Hierzu wird auf eine wissenschaftliche Untersuchung in "Chemiefasern/ Textilindustrie Mai 1981" verwiesen. Die GB-A 2 287 256 zeigt einen älteren Lösungsvorschlag der Anmelderin insofern, als ein Mischgarn, bestehend aus Stapelfasern sowie einem Filament erzeugt wird. Dabei wurde von an sich bekannten Düsenausgestaltungen ausgegangen, welche durchwegs als Lavaldüsen konzipiert waren, also mit Winkel < 10°. Die Möglichkeit einer Leistungssteigerung wurde nicht festgestellt. Gemäss der am meisten verbreiteten Fachmeinung wird der Texturierprozess als solcher auf die Wirkung der Verdichtungsstösse zurückgeführt, welche ein Phänomen der Überschallströmung sind. Das mit einer Texturierdüse, mit idealem Lavalwinkel, von höchstens 10° Öffnungswinkel texturierte Garn galt lange als Qualitäts-Massstab. Auf Grund dieser gegebenen Qualität konnte nach anderen Düsenformen gesucht werden. Der Anmelderin gelang es, entsprechend der EP-A-0 088 254, tatsächlich eine alternative Düsenform mit einer trompetenförmigen Düsenmündung, der sogenannten Hemajet-Düse zu entwickeln. Die Trompetenform scheint nur auf den ersten Blick ausserhalb der Lavalgesetze zu liegen. Eine zweite Untersuchung (International Textil-Bulletin Garnherstellung 3/83) ergab, dass auch mit der Trompetenform eine Überschallströmung erzeugt wird, wobei maximale Luftgeschwindigkeiten in dem Bereich von etwa 400 m/sec. gemessen wurden. Die Praxis der Garnveredelung hat ferner gezeigt, dass in besonderen Anwendungsbereichen die Trompetenform vorteilhafter ist. Die Hemajet-Düse basiert auf einer konvex gewölbten Austrittsöffnung, die mit einem einfachen Radius beschreibbar ist. Überprüft man die Erweiterung unmittelbar anschliessend an die engste Stelle, so ergibt sich, dass diese anfänglich ein ganz kurzes Stück in dem Bereich des idealen Lavalöffnungswinkels liegt. Dies ist ein wesentlicher Grund, weshalb beide Düsentypen teils ähnliche Texturierresultate ergeben. Beide haben sich in verschiedenen Anwendungen als Standarddüsen durchgesetzt.

Die GB-A 839 493 schlägt einen ganz speziellen Düsenaufbau mit wenigstesn zwei Rohreinsätzen vor. Dabei weist der erste Rohreinsatz einen etwas kleineren Durchmesser als der Innendurchmesser des zweiten auf, derart, dass zwischen den beiden Rohreinsätzen ein Einlassspalt für die Druckluft geschaffen wird. Der zweite Rohreinsatz reicht bis zu einem sich erweiternden Anlass. Dadurch wird am Übergang zwischen dem zweiten Rohreinsatz sowie dem erweiternden Auslass eine abrupte Querschnittserweiterung erzeugt und eine Überschallströmung verhindert. Die Überschallgeschwindigkeit würde an dieser Stelle einen durchgehenden Verlauf bedingen. Der verwendete Druck von ca. 2 bar ist sehr tief und würde zusätzlich das Erreichen einer Überschallströmung in Frage stellen.

Obwohl Texturierdüsen nach dem Radialprinzip besonders bei tiefen Überlieferungen den Texturierdüsen nach dem Achsialprinzip überlegen sind, zeigt der genannte Artikel, dass die Fadenspannung beim Radialprinzip bei steigender Überlieferung stark abfällt. Es ist eine Erfahrungstatsache, dass die Garnspannung unmittelbar nach der Texturierdüse ein Qualitätsmerkmal für die Texturierung ist. Ein guter Qualitätsvergleich (höhere/tiefere Werte) wird erleichtert, wenn wenigstens 50 m/min. besser 100 m/min. Unterschiede in den Produktionsgeschwindigkeiten verglichen werden. Unter Qualität können alle möglichen Garnqualitätskriterien verstanden werden. Eingeschlossen sind auch Produktionsbedingungen, die nicht unmittelbar als Qualitätskriterien an dem texturierten Produkt messbar sind, die aber erfahrungsgemäss zu berücksichtigen sind. Z.Bsp. ist starkes oder leichtes Schlackern der einlaufenden Fäden ein Kriterium bzw. ein Wert, der über einem bestimmten Wert nicht mehr zulässig ist. Für den unmittelbaren messtechnischen Vergleich nach der erfindungsgemässen Lehre wird bevorzugt die Zugkraft auf das Garn nach dem Texturieren (in cN, bzw. mean cN) sowie die prozentuale Abweichung der momentanen Zugkraft (Sigma %) gewählt. Die beiden Werte können gesondert oder als Gesamtwert erfasst werden (AT-Wert). Es wird hierzu auf das ATQ-Mess- und Auswertungsprinzip der Anmelderin in Zusammenarbeit mit der Firma Retech AG, Schweiz verwiesen. Garngeschwindigkeiten unter 400 m/min. ergeben heute keinerlei Schwierigkeiten. Bei einzelnen praktischen Anwendungen wird bei Garngeschwindigkeiten von 400 bis 600 m/min. noch eine qualitativ akzeptierte Texturierung erhalten. Dagegen wird bei einer weiteren Steigerung der Garnabzugsgeschwindigkeit auf über 600 m/min. eine qualitative Verschlechterung festgestellt. Diese äussert sich z.Bsp. so, dass ohne erklärbaren Grund beim texturierten Garn einzelne Schlingen von dem texturierten Garn stärker abstehen. Die bekannten Texturierdüsen können, besonders bei Kompaktgarnen, wenn höchste Qualitäten von der Texturierung verlangt werden, nur unter 400 m/min. Produktionsgeschwindigkeit eingesetzt werden. Unter Produktionsgeschwindigkeit wird die Abführgeschwindigkeit des Garnes aus der Texturierdüse verstanden. Bei der Texturierung kennt man deshalb in Bezug auf die Produktionsgeschwindigkeit neben der Qualitätsgrenze eine absolute Texturiergrenze, bei der die Texturierung z.Bsp. wegen zu starkem Schlackern zusammenbricht.

### Darstellung der Erfindung

Der Erfindung wurde nun die Aufgabe gestellt, entweder die Texturierqualität bei einer gegebenen Geschwindigkeit zu steigern oder aber die Produktionsgeschwingkeiten z.Bsp. in dem Bereich von 400 bis 900 m/min. und mehr zu steigern und auch bei höheren Produktionsgeschwindigkeiten die gleich gute oder zumindest angenähert gleich gute Qualität zu erreichen, wie bei tieferen Produktions- bzw. Garngeschwindigkeiten. Ein weiterer Teilaspekt der Aufgabe lag ferner darin, bestehende Anlagen mit kleinstem Aufwand, sei es in Bezug auf Qualität und/oder Leistung umrüsten zu können.

Das erfindungsgemässe Verfahren ist dadurch gekennzeichnet, dass die Garnspannung bei einer Produktgeschwindigkeit von über 400 m/min. erhöht und das Verhältnis Garnspannung zu Garngeschwindigkeit optimiert wird, dadurch, dass der Blasluftstrahl in dem Beschleunigungskanal auf eine Geschwindigkeit mehr als Mach 2 beschleunigt wird, wobei die Garnspannung einer gegebenen Garnqualität über einen grossen Produktionsgeschwindigkeitsbereich etwa konstant ist.

Die Erfindung betrifft ferner eine Texturierdüse, einen Düsenkern oder Düsenkopf mit einem durchgehenden Garnkanal mit einem austrittsseitig sich erweiternden Beschleunigungskanal und einer Druckluftzufuhr (P) in den Garnkanal, an dessen einer Seite Garn zuführbar und an dessen anderer Seite texturiertes Garn abziehbar ist, und ist dadurch gekennzeichnet, dass der beschleunigungswirksame Abschnitt anschliessend an die Druckluftbohrungen des Beschleunigungskanales durchgehend als Überschallkanal ausgebildet ist, und eine Länge (ℓ₂) von mehr als dem 1½-fachen Durchmesser (d) am Beginn des Beschleunigungskanals und einen Gesamtöffnungswinkel (α₂) grösser 10° und kleiner 40° aufweist.

Es wurde erkannt, dass der erste Schlüssel für die Qualität in der Garnspannung nach der Texturierdüse liegt. Nur wenn es gelingt, die Garnspannung zu erhöhen, kann die Qualität verbessert werden. Der eigentliche Durchbruch wurde aber erst ermöglicht, als die Strömung des Blasluftstrahles über den Bereich Mach 2 gesteigert wurde. Dies gelang entgegen dem offensichtlichen Vorurteil in der ganzen Fachwelt baulich durch die erfindungsgemässe Ausgestaltung des Beschleunigungskanales. Überraschenderweise konnte mit vielen Versuchsreihen bestätigt werden, dass nicht nur die Qualität verbessert, sondern dass diese, erfindungsgemäss durch eine Steigerung der Produktionsgeschwindigkeit in erstaunlich geringem Masse negativ beeinflusst wird. Vom Erfinder wurde erkannt, dass nur über eine Intensivierung des Texturierprozesses die Aufgabe lösbar ist. Die Lösung der Aufgabe gelang jedoch erst mit der Entdeckung, dass die Machzahl ein zentraler Einflussfaktor ist. Die Fachwelt war bisher zu sehr auf die Strömungsgeschwindigkeit fixiert. Die Geschwindigkeit lässt sich aber in der gegebenen Textilpraxis über den weiter oben genannten Bereich (unterhalb Mach 2) nicht steigern. Man liess sich im Stand der Technik entweder von den Gesetzmässigkeiten der Lavaldüsen oder aber von rein empirisch ermittelten und als gut befundenen Düsenformen leiten. Schon eine geringfügige Steigerung der Machzahl über 2 ergab bereits signifikante Resultate. Die beste Erklärung für die entsprechende Intensivierung des Texturierporzesses wird darin, gesehen, dass die Geschwindigkeitsdifferenz unmittelbar vor und nach der Stossfront vergrössert wird, was sich direkt auf die entsprechenden Angriffskräfte der Luft auf die Filamente auswirkt. Die gesteigerten Kräfte in dem Bereich der Stossfront verursachen eine Erhöhung der Garnspannung. Durch die Steigerung der Machzahl wird unmittelbar das Geschehen an der Stossfront gesteigert. Entsprechend konnte mit der neuen Erfindung die Garnspannung ganz wesentlich gesteigert, und die Qualität in einem bisher nicht möglichen Ausmass sichergestellt werden. Erfindungsgemäss wurde die Gesetzmässigkeit erkannt: höhere Machzahl = stärkerer Stoss = intensivere Texturierung. Die intensivierte Überschallströmung erfasst auf breiterer Front und viel intensiver das geöffnete Garn. Damit kann erreicht werden, dass keine Schlingen seitlich über die Wirkzone der Stossfront ausweichen können. Da die Erzeugung der Überschallströmung in dem Beschleunigungskanal auf der Expansion beruht, erhält man durch einen höheren Machbereich, also z.Bsp. anstelle Mach 1,5 Mach 2,5 auch eine Erhöhung bzw. annähernd eine Verdoppelung des wirksamen Austrittsquerschnittes. Bereits mit den ersten Versuchsreihen konnten verschiedene überraschende Beobachtungen gemacht werden:
- bei der Anwendung eines für den höheren Machbereich ausgestalteten Überschallkanales trat bei gleicher Produktionsgeschwindigkeit in jedem Fall eine qualitative Verbesserung der Texturierung ein, im Vergleich zum Stand der Technik;
- bei den Texturierdüsen des Standes der Technik stellt man bei Steigerung der Produktionsgeschwindigkeit immer wieder einen starken, graduellen Qualitätsverlust fest. Mit den neuen Texturierdüsen tritt zwar auch ein Qualitätsverlust ein, nur trat dieser bei allen Versuchen in nur kleinem Ausmass und je nach Garntiter erst bei sehr hohen Produktionsgeschwindigkeiten von z.Bsp. über 800 m/min. auf;
- Testversuche mit einzelnen Garntitern wurden bis zu einer Produktionsgeschwindigkeit von 1'000 bis 1500 m/min. durchgeführt, ohne Zusammenbruch der Texturierung.
- Messtechnisch fiel sofort auf, dass die Garnspannung im Durchschnitt um gegen 50 % gesteigert werden konnte. Der gesteigerte Wert blieb zudem über einen grossen Geschwindigkeitsbereich von z.Bsp. 400 bis 700 m/min. nahezu konstant.
- Es hat sicher ferner gezeigt, dass auch in der Wahl des Speisedruckes der Druckluft ein wesentlicher Einflussfaktor liegt. Zur Sicherstellung der höheren Machzahlen wird in vielen Fällen ein höherer Speisedruck benötigt. Dieser liegt etwa zwischen 6 bis 14 bar, kann aber auf 20 und mehr bar gesteigert werden.

Die Vergleichsversuche, Stand der Texturiertechnik und neue Erfindung, ergaben in einem beachtlich weiten Bereich die folgende Gesetzmässigkeit: Die Texturierqualität ist bei einer höheren Produktionsgeschwindigkeit im Vergleich mit der Texturierqualität bei tieferer Produktionsgeschwindigkeit mit einem für den niederen Machbereich ausgestalteten Überschallkanal wenigstens gleich oder besser. Der Texturiervorgang ist bei Luftgeschwindigkeiten in der Stossfront von über Mach 2 also z.Bsp. bei Mach 2.5 bis Mach 5 derart intensiv, dass auch bei höchsten Garndurchlaufgeschwindigkeiten nahezu ausnahmslos alle Schlingen genügend erfasst und in dem Garn gut eingebunden werden. Die Erzeugung einer Luftgeschwindigkeit im hohen Machbereich innerhalb des Beschleunigungskanales bewirkt zweierlei. Erstens werden die Einzelfilamente stärker geöffnet und mit grösserer Kraft in die Düse hineingerissen. Die Texturierung bricht bis zu höchsten Geschwindigkeiten nicht mehr zusammen. Zweitens wird der ganze Filamentverbund innerhalb von klaren äusseren Kanalgrenzen gleichmässig und direkt in die Stossfrontzone geführt.

Die neue Erfindung erlaubt ferner sowohl für das Verfahren wie für die Vorrichtung eine ganze Anzahl besonders vorteilhafter Ausgestaltungen. Es wird hierzu auch auf die Ansprüche 2 bis 10 und 12 bis 17 Bezug genommen. In dem Beschleunigungskanal wird das Garn von dem sich beschleunigenden Luftstrahl über der entsprechenden Wegstrecke eingezogen und geöffnet, und der anschliessenden Texturierzone übergeben. Ein wesentlicher Punkt in der Texturiertechnik liegt darin, dass der Endverarbeiter eine einmal für gut befundene Qualität bei der weiteren Produktion unverändert erhalten kann. Die Konstanz der gleichen Qualität ist oft oberstes Gebot. Dies wird mit der neuen Lösung besonders gut erreicht, weil die für die Texturierung massgebenden Faktoren besser beherrschbar sind als im Stand der Technik. Der Hauptpunkt dafür ist die Beherrschung der Garnspannung besonders auch in Bezug auf die Konstanz der Garnspannung und der Konstanz der Texturierqualität. Bevorzugt wird die Druckluft in dem Beschleunigungskanal über eine Länge von wenigstens 1,5, vorzugsweise wenigstens 2 mal dem engsten Durchmesser beschleunigt, wobei das Verhältnis von Austritts- zu Eintrittsquerschnitt des Beschleunigungskanals grösser als 2 ist. Der Gesamtöffnungswinkel des Blasluftstrahles soll grösser als 10°, also grösser als der ideale Lavalwinkel sein. Bisher wurden die besten Resulate erreicht, wenn die Beschleunigung des Blasluftstrahles stetig erfolgte. Es wurden aber auch verschiedene Varianten mit unterschiedlichen Beschleunigungen untersucht . Die Ergebnisse waren teils annähernd so gut wie die stetige Beschleunigung mit einem durchgehend konischen Beschleunigungskanal. Der Blasluftstrahl wird anschliessend an den Beschleunigungskanal ohne Umlenkung, durch einen sich unstetig und stark erweiternden Abschnitt geführt. Es können ein oder mehrere Garnfäden mit gleicher oder unterschiedlicher Überlieferung eingeführt und mit einer Produktionsgeschwindigkeit von 400 bis über 1200 m/min. texturiert werden. Der Druckluftstrahl in dem Überschallkanal wird auf 2,0 bis 6 Mach vorzugsweise auf 2,5 bis 4 Mach beschleunigt. Die besten Resultate wurden erreicht, wenn das austrittsseitige Ende des Garnkanales durch einen Prallkörper begrenzt ist, derart, dass das texturierte Garn etwa rechtwinklig zu der Garnkanalachse durch einen Spalt abgeführt wird.

Besonders bevorzugt wird ferner die Blasluft von der Zuführstelle in einen zylindrischen Abschnitt des Garnkanales unmittelbar in eine axiale Richtung mit etwa konstanter Geschwindigkeit bis zu dem Beschleunigungskanal geführt, wobei die Druckluft über eine oder mehrere, vorzugsweise drei oder mehr Bohrungen bzw. Kanäle in den Garnkanal eingeführt wird, derart, dass die Druckluft in einem Winkel (β) mit Förderkomponente in Richtung des Beschleunigungskanales eingeblasen wird. Überraschenderweise konnten mit sehr guten Resultaten Luftblastexturierdüsen nach dem Radialprinzip auf die neue Erfindung hin abgeändert werden, also Texturierdüsen gemäss EP-A-0 088 254, welche für deren technische Ausführungen als Bestandteil dieser Anmeldung erklärt wird. Die Druckluft wird dabei vorzugsweise über drei Bohrungen in den Garnkanal eingeführt, derart, dass die Druckluft in einem entsprechenden Winkel mit Förderkomponente in Richtung des Überschallkanales eingeblasen wird. Wie im Stand der Technik können auch mit der neuen Lösung ein oder mehrere Garnfäden mit unterschiedlichster Überlieferung texturiert werden. Der gesamte theoretisch wirksame Erweiterungswinkel des Überschallkanales sollte vom kleinsten zum grössten Durchmesser über 10°, jedoch unter 40° vorzugsweise innerhalb von 12° bis 30 ° besonders bevorzugt 12° bis 25° liegen. Nach den zur Zeit gängigen Rauigkeitswerten hat sich ein oberster Grenzwinkel (Gesamtwinkel) von 35° bis 36° ergeben, oberhalb dem immer ein zur Vermeidung des Abreissen der Überschallströmung stattfindet. In einem konischen Beschleunigungskanal wird die Druckluft im wesentlichen stetig beschleunigt. Der Düsenkanalabschnitt unmittelbar vor dem Überschallkanal wird bevorzugt etwa zylindrisch ausgebildet, wobei mit Förderkomponente in Richtung zu dem Beschleunigungskanal, in den zylindrischen Abschnitt eingeblasen wird. Die Einzugskraft auf das Garn wird mit der Länge des Beschleunigungskanales vergrössert. Die Düsenerweiterung bzw. die Erhöhung der Machzahl ergibt die Intensität der Texturierung. Der Beschleunigungskanal soll wenigstens einen Querschnittserweiterungsbereich von 1 : 2,0 bevorzugt 1 : 2,5 oder grösser aufweisen. Es wird weiterhin vorgeschlagen, dass die Länge des Beschleunigungskanales 3 bis 15 mal, vorzugsweise 4 bis 12 mal grösser ist, als der Durchmesser des Garnkanales am Beginn des Beschleunigungskanales. Der Beschleunigungskanal kann ganz oder teilweise stetig erweitert ausgebildet sein, konische Abschnitte aufweisen und/oder eine leicht sphärische Form haben. Der Beschleunigungskanal kann aber auch stufenweise ausgebildet werden und unterschiedliche Beschleunigungszonen aufweisen, mit wenigstens einer Zone mit grosser Beschleunigung sowie wenigstens einer Zone mit kleiner Beschleunigung des Druckluftstrahles. Der Austrittsbereich des Beschleunigungskanales kann ferner zylindrisch oder angenähert zylindrisch und der Eintrittsbereich stark erweitert, jedoch weniger als 36° erweitert sein. Wurden die Randbedingungen für den Beschleunigungskanal erfindungsgemäss eingehalten, so haben sich die genannten Variationen des Beschleunigungskanales als nahezu gleichwertig oder zumindest als äquivalent erwiesen. Der Garnkanal weist anschliessend an den Überschallkanal eine stark konvexe, bevorzugt trompetenförmig mehr als 40° erweiterte Garnkanalmündung auf, wobei der Übergang von dem Überschallkanal in die Garnkanalmündung vorzugsweise unstetig verläuft. Ein entscheidender Faktor wurde darin gefunden, dass mit einem Prallkörper vor allem auch die Druckverhältnisse in dem Texturierraum positiv beeinflusst und stabil gehalten werden können. Eine bevorzugte Ausgestaltung der erfindungsgemässen Texturierdüse ist dadurch gekennzeichnet, dass sie einen durchgehenden Garnkanal mit einem mittleren zylindrischen Abschnitt, in den die Luftzuführung mündet, sowie in Fadenlaufrichtung einen an dem zylindrischen Abschnitt unmittelbar anschliessenden vorzugsweise konischen Beschleunigungskanal mit einem Öffnungswinkel (α₂) grösser 10°, sowie einen anschliessenden Erweiterungsabschnitt mit einem Öffnungswinkel (∂) grösser als 40° aufweist, wobei der Erweiterungsabschnitt konisch oder trompetenförmig ausgebildet ist.

Die Erfindung betrifft ferner einen Düsenkopf mit einer Texturierdüse mit einem Garnkanal, der in Garnförderrichtung einen Einlaufabschnitt, einen zylindrischen mittleren Abschnitt mit der Druckluftzufuhr, sowie einen erweiterten Luftbeschleunigungsabschnitt und austrittsseitig einen bevorzugt zustellbaren Prallkörper aufweist, und ist dadurch gekennzeichnet, dass der beschleunigungswirksame Abschnitt anschliessend an die Druckluftbohrungen (15) des Beschleunigungskanales durchgehend als Überschallkanal ausgebildet ist, und eine Länge (ℓ₂) von mehr als dem 1½-fachen Durchmesser (d) am Beginn des Beschleunigungskanals und einen Gesamtöffnungswinkel (α₂) grösser 10° und kleiner 40° aufweist. Der Garnkanal wird bevorzugt mit dem mittleren Abschnitt sowie dem Luftbeschleunigungsabschnitt in einem ein- und ausbaubaren Düsenkern ausgebildet.

Der Erfindung lag ferner die Aufgabe zu Grunde, die Qualität und/oder die Produktionsgeschwindigkeit bei einer bestehenden Anlage zu verbessern. Die erfindungsgemässe Lösung ist gekennzeichnet durch die Verwendung eines Düsenkerns, als Ersatz eines bestehenden Düsenkernes (bzw. eines ganzen Düsenkopfes mit einem Düsenkern) für die Erhöhung der Produktionsgeschwindigkeit und/oder für die Verbesserung der Texturierqualität gemäss Anspruch 21. Der Düsenkern bzw. der ganze Düsenkopf weisen identische Einpassabmessungen auf, wie die Düsenkerne bzw. die Düsenköpfe des Standes der Technik. Der neue Ersatzdüsenkern hat einen Luftbeschleunigungsabschnitt mit einer Länge (ℓ₂) von mehr als dem 1.5-fachem Durchmesser (d) am Beginn des Beschleunigungskanals (11) und einen Gesamtöffnungswinkel (α₂) grösser als 10°.

Die bisher durchgeführten Versuche haben ferner gezeigt, dass eine Befeuchtung des Garnes vor der Texturierung auch mit der neuen Erfindung bessere Resultate bringt. Es war aber noch nicht möglich, den Einfluss des in der Fachwelt bekannten Kondensationsstosses abschliessend zu klären.

### Kurze Beschreibung der Erfindung

Die Erfindung wird nun an Hand von einigen Beispielen mit weiteren Einzelheiten erläutert. Es zeigen:
- die Figur 1: die Mündung einer Düse des Standes der Technik;
- die Figur 2: ein Beispiel für eine erfindungsgemässe Gestaltung des Beschleunigungskanales;
- die Figur 3: ein erfindungsgemässer Düsenkern gemäss Figur 2;
- die Figur 4: eine Texturierdüse bzw. ein Düsenkopf mit eingebautem Düsenkern im Einsatz mit einer Qualitätsmessung;
- die Figur 4a: ein Messverlauf des AT-Wertes während einer kurzen Messzeit;
- die Figur 5: ein Düsenkern des Standes der Technik gemäss EP-PS Nr. 88 254;
- die Figur 6: ein erfindungsgemässer Düsenkern mit gleichen äusseren Einbauabmessungen;
- die Figur 7: einige vorteilhafte Ausgestaltungen für den erfindungsgemässen Beschleunigungskanal;
- die Figur 8: eine Texturierdüse bzw. Düsenkopf teilweise im Schnitt;
- die Figur 8a: einen Teilvergrösserung der Figuren 8 in dem Austrittsbereich der Texturierdüse;
- die Figur 9: ein Vergleich von texturiertem Garn gemäss Stand der Technik/neue Erfindung in Bezug auf Garnspannung;
- die Figur 10: Qualitätsmesswerte im Vergleich Stand der Technik und verschiedener erfindungsgemässer Düsen in tabellarischer Form;
- die Figur 11: Vergleichsaufnahmen von texturiertem Garn, Stand der Technik (rechts);
- die Figur 11a: erfindungsgemäss verarbeitetes Garn (links);
- die Figur 12: Messdispositiv für Vergleichsmessungen, Stand der Technik/ neue Erfindung;
- die Figur 13, 13a und 14: Einzelkraft-Dehnung als Vergleich Stand der Technik (Figur 13, 13a) sowie neue Erifndung Figur 14;

### Wege und Ausführung der Erfindung

In der Folge wird nun auf die Figur 1 Bezug genommen, welche nur den Bereich der Düsenmündung von einer bekannten Texturierdüse darstellt, entsprechend der EP-A-0 088 254. Die entsprechende Texturierdüse 1 weist einen ersten zylindrischen Abschnitt 2 auf, der zugleich auch dem engsten Querschnitt 3 mit einem Durchmesser d entspricht. Vom engsten Querschnitt 3 beginnt sich der Garnkanal 4 trompetenförmig zu erweitern, wobei die Form mit einem Radius R definiert werden kann. Auf Grund der sich einstellenden Überschallströmung kann ein entsprechender Stossfrontdurchmesser DAs ermittelt werden. Auf Grund des Stossfrontdurchmessers DAs lässt sich relativ genau die Ablös- oder Abreissstelle A₁ ermitteln, die wenig grösser ist als der lichte Durchmesser der Düse. Wird nun in dem Bereich der Ablössstelle A₁ auf beiden Seiten eine Tangente angelegt, so ergibt sich ein Hüllkegel mit einem Öffnungswinkel α₁ von etwa 22°. Dies bedeutet, dass bei der genannten Düsenform mit entsprechender Oberflächenbeschaffenheit die Stossfront bei einem Öffnungswinkel von 22° ablöst. Für die Besonderheiten der Stossfront wird auf die eingangs erwähnten wissenschaftlichen Untersuchungen verwiesen. Der Beschleunigungsbereich der Luft kann auch durch die Länge ℓ₁ von der Stelle des engsten Querschnittes 3, sowie der Abrissstelle A₁ definiert werden. Da es sich um eine echte Überschallströmung handelt, kann daraus ungefähr die Luftgeschwindigkeit errechnet werden. VDa ist die grösste Luftgeschwindigkeit. Vd ist die Schallgeschwindigkeit an der engsten Stelle 3. Im vorliegenden Beispiel wurden folgende Werte errechnet:$\frac{\text{DAs}}{\text{d}} \text{≅ 1,225;} \frac{\text{FA}}{\text{F3}} \text{≅ 1,5;} \frac{\text{ℓ 1}}{\text{d}} \text{<1.0;}$

Wenn bei Vd eine Luftgeschwindigkeit von 330 m/sec. vorhanden ist, (Mach 1), so ergibt sich am Austritt A aus dem Überschallbereich etwa Mach 1,8 (M_{Da}). Diese Werte liegen nahe bei den Messwerten gemäss Textil-Bulletin. Die eigentliche Beschleunigungsstrecke innerhalb des Überschallkanales ist sehr kurz, und wie auf Grund der neuen Erfindung erkannt wurde, zu kurz. F₃ bzw. F_{A} bedeutet die Fläche an der betreffenden Stelle.

Die Figur 2 zeigt nun ein Beispiel für eine erfindungsgemässe Ausgestaltung des Beschleunigungskanales 11, welcher der Länge ℓ₂ entspricht. Die erfindungsgemässe Texturierdüse 10 entspricht bei dem gezeigten Beispiel bis hin zu dem engsten Querschnitt 3 dem Düsenkern gemäss Figur 1, ist dann aber unterschiedlich. Der Öffnungswinkel α₂ ist mit 20° angegeben. Die Ablössstelle A₂ ist am Ende des Überschallkanales eingezeichnet, wo der Garnkanal in eine unstetige, stark konische oder trompetenförmige Erweiterung 12 übergeht mit einem Öffnunswinkel ∂ > 40°. Auf Grund der Geometrie ergibt sich ein Stossfrontdurchmesser DAE, der gegenüber Figur 1 wesentlich grösser ist. Bei der Figur 2 ergeben sich etwa folgende Verhältnisse:$\text{L2/d = 4.2; Vd = 330 m/sec. (Mach 1);} \frac{\text{DAE}}{\text{d}} {\text{∼ 2.5 → M}}_{\text{DE}} \text{= Mach 3.2}$

Gemäss der neuen Erfindung bewirkt eine Verlängerung des Beschleunigungskanales 11 mit entsprechendem Öffnungswinkel eine Vergrösserung des Stossfrontdurchmessers D_{AE}. Verschiedene Untersuchungen haben gezeigt, dass die bisherige Annahme, etwa gemäss Textilpraxis, die Texturierung, sei eine Folge von mehrfachen Stossfrontdurchdringungen des Garnes, zumindest zum Teil unrichtig ist. Unmittelbar in dem Bereich der Stossfrontbildung entsteht die grösstmögliche Verdichtungsstossfront 13 mit anschliessender abrupter Druckerhöhungszone 14. Die eingentliche Texturierung findet im Bereich der Verdichtungsstossfront 13 statt. Die Luft bewegt sich etwa um den Faktor 50 schneller als das Garn. Durch viele Versuche konnte ermittelt werden, dass die Ablösestelle A₃, A₄ auch in den Beschleunigungskanal 11 hinein wandern kann, nämlich dann, wenn der Speisedruck abgesenkt wird. In der Praxis gilt es nun, für jedes Garn den optimalen Speisedruck zu ermitteln, wobei die Länge (ℓ₂) des Beschleunigungskanales für den ungünstigen Fall ausgelegt wird, also eher etwas zu lang gewählt wird. Demgegenüber bewirkt eine Erhöhung des Speisedruckes bei der Lösung des Standes der Technik sehr wenig, da die Ablösestelle mit dem Druck nahezu nicht beeinflusst wird.

In der Folge wird nun auf die Figur 3 Bezug genommen, welche eine bevorzugte Ausführungsform eines ganzen Düsenkernes 5 im Querschnitt zeigt. Die äussere Einpassform wird bevorzugt exakt den Düsenkernen des Standes der Technik angepasst. Dies betrifft vor allem die kritische Einbaumasse, den Bohrungsdurchmesser BD, die Gesamtlänge L, die Düsenkopfhöhe KH, sowie die Distanz LA für den Druckluftanschluss P'. Die Versuche haben ergeben, dass der bisherige optimale Einblaswinkel β beibehalten werden kann, ebenso die Lage der entsprechenden Druckluftbohrungen 15. Der Garnkanal 4 weist im Einlaufbereich des Garnes, Pfeil 16, einen Garneinführungskonus 6 auf. Durch die im Garntransportsinne (Pfeil 16) gerichtete Druckluft über die schrägen Druckluftbohrungen 15 wird die, nach rückwärts gerichtete Abluftströmung reduziert. Das Mass "X" (Figur 6) zeigt an, dass die Luftbohrung bevorzugt wenigstens etwa um die Grösse des Durchmessers vom engsten Querschnitt 3 zurückversetzt ist. In Transportrichtung gesehen (Pfeil 16) weist die Texturierdüse 10, bzw. der Düsenkern 5 einen Garneinführkonus 6, einen zylindrischen mittleren Abschnitt 7, einen Konus 8, der gleichzeitig dem Beschleunigungskanal 11 entspricht, sowie einen erweiterten Texturierraum 9 auf. Der Texturierraum wird quer zur Strömung durch eine Trompetenform 12 begrenzt, welche auch als offener konischer Trichter ausgebildet kann.

Die Figur 4 zeigt einen ganzen Texturierkopf bzw. Düsenkopf 20, mit eingebautem Düsenkern 5. Das unverarbeitete Garn 21 wird über ein Lieferwerk 22 der Texturierdüse zugeführt und als texturiertes Garn 21' weitertransportiert. In dem Austrittsbereiches 13 der Texturierdüse befindet sich ein Prallkörper 23. Ein Druckluftanschluss P' ist seitlich an dem Düsenkopf 20 angeordnet. Das texturierte Garn 21' läuft mit einer Transportgeschwindigkeit VT über ein zweites Lieferwerk 25. Das texturierte Garn 21' wird über einen Qualitätssensor 26 geführt z.Bsp. mit der Marktbezeichnung HemaQuality, genannt ATQ, in welchem die Zugkraft des Garns 21' (in cN) sowie die Abweichung der momentanen Zugkraft (Sigma %) gemessen wird. Die Messignale werden einer Rechnereinheit 27 zugeführt. Die entsprechende Qualitätsmessung ist Voraussetzung für die optimale Überwachung der Produktion. Die Werte sind aber vorallem auch ein Mass für die Garnqualität. Im Luftblastexturierprozess ist die Qualitätsbestimmung insofern erschwert, als keine definierte Schlingengrösse besteht. Es lässt sich viel besser die Abweichung gegenüber der vom Kunden als gut befundenen Qualität feststellen. Mit dem ATQ-System ist dies möglich, da die Garnstruktur und deren Abweichung über einen Fadenspannungssensor 26 festgestellt, ausgewertet und durch eine einzige Kennzahl dem AT-Wert, angezeigt werden kann. Ein Fadenspannungssensor 26 erfasst als analoges elektrisches Signal insbesondere die Fadenzugkraft nach der Texturierdüse. Dabei wird aus Mittelwert und Varianz der Fadenzugkraft-Messwerte laufend der AT-Wert errechnet. Die Grösse des AT-Wertes ist von der Struktur des Garnes abhängig und wird vom Anwender nach seinen eigenen Qualitätsansprüchen ermittelt. Verändert sich während der Produktion die Fadenzugkraft oder die Varianz (Gleichmässigkeit) der Fadenspannung, ändert sich auch der AT-Wert. Wo die oberen und unteren Grenzwerte liegen, kann mit Garnspiegeln, Strick- oder Gewebeproben ermittelt werden. Sie sind je nach Qualitätsansprüchen verschieden. Der ganz besondere Vorteil der ATQ-Messung ist der, dass verschiedenartige Störungen aus dem Prozess gleichzeitig erfasst werden. Z.Bsp. Stellengleichheit der Texturierung, Fadenbenetzung, Filamentbrüche, Düsenverschmutzung, Prallkugelabstand, Hotpin-Temperatur, Luftdruckunterschiede, POY-Steckzone, Garnvorlage usw. Die Figur 4a ist ein Anzeigemuster für den Verlauf des AT-Wertes während einer kurzen Messzeit.

Die Figuren 5 und 6 zeigen in mehrfacher Vergrösserung gegenüber der wirklichen Grösse Düsenkerne; die Figur 5 einen Düsenkern des Standes der Technik, die Figur 6 einen erfindungsgemässen Düsenkern. Da es mit der neuen Erfindung gelang die Aufgabe gleichsam im inneren des Düsenkerns zu lösen, konnte der neue Düsenkern als Austauschkern für den bisherigen konzipiert werden. Insbesondere die Abmessungen B_{d}, E_{L} als Einbaulänge, L_{A} + K_{H} sowie K_{H} werden deshalb bevorzugt nicht nur gleich, sondern auch mit den gleichen Toleranzen hergestellt. Bevorzugt wird ferner auch die Trompetenform in dem äusseren Austrittsbereich gleich hergestellt, wie im Stand der Technik, mit einem entsprechenden Radius R. Der Prallkörper kann eine beliebige Form haben: sphärisch, kugelförmig flach oder sogar im Sinne einer Kalotte (Figur 8a). Die genaue Lage des Prallkörpers in dem Austrittsbereich bleibt durch die Beibehaltung der äusseren Masse erhalten, entsprechend ein gleicher Abzugspalt Sₚ₁. Der Texturierraum 18, der in Figur 5 mit 17 bezeichnet ist, bleibt nach aussen unverändert, wird aber rückwärts gerichtet nun durch den erfindungsgemässen Beschleunigungskanal 11 definiert. Der Texturierraum kann je nach Höhe des gewählten Luftdruckes auch in den Beschleunigungskanal hinein vergrössert werden, wie mit zwei Pfeilen 18 bei Figur 6 angedeutet ist. Der Düsenkern wird wie im Stand der Technik aus einem hochwertigen Material wie Keramik, Hartmetall oder Spezialstahl hergestellt und ist das eigentlich teure Teil einer Texturierdüse. Wichtig bei der neuen Düse ist, dass die zylindrische Wandfläche 21 wie auch die Wandfläche 22 in dem Bereich des Beschleunigungskanales höchste Güte hat. Die Beschaffenheit der Trompeten-Erweiterung wird im Hinblick auf die Garnreibung festgelegt.

Die Figur 7 zeigt verschieden ausgestaltete Überschallkanäle. Teilweise ist nur der Öffnungswinkel für einen Abschnitt des Überschallkanales angegeben. Entgegen allen Erwartungen waren die Variationen zwischen den Versuchsergebnissen nicht sehr gross. Als beste Formen ergaben sich rein konische Beschleunigungskanäle mit einem Öffnungswinkel über 12° zwischen 15° und 25° (ganz links im Bild). Die senkrechte Kolonne a zeigt reine Konusformen, bei den Reihen b und c eine Kombination von Konusform sowie kurze zylindrische Abschnitte, wohingegen die Reihe d einen parabelförmigen erfindungsgemäßen Beschleunigungskanal aufweist. Der minimale Gesamt öffnungswinkel des Beschleunigungskanals ist hier definiert als Winkel zwischen den Tangenten an die Parabelpankte an Übergang in den geradlinig begrenzten Teil des Düsenkanals. Die Reihe c zeigt eine Kombination von Konus sowie Trompetenformen. Bei den Reihen f und g ist der erste Abschnitt des Beschleunigungskanals stark erweitert und geht dann in einen zylindrischen Teil über. Testversuche mit allen Typen haben beachtlich gute Resulate gebracht, wobei bisher beste Resultate mit den Reihen a und d ermittelt wurden. Für das Verständnis ist es nicht unwichtig, dass der mittlere zylindrische Abschnitt einen Durchmesser in dem Bereich von Millimetern oder sogar unter 1 mm aufweist. Die Länge des Beschleunnigungsabschnittes liegt in dem Bereich von etwa 1 cm oder weniger.

Die Figur 8 zeigt einen ganzen Düsenkopf 20, mit einem Düsenkern 5 sowie einen Prallkörper 14, der über einem Arm 23 verstellbar in einem bekannten Gehäuse 24 verankert ist. Für das Einfädeln wird der Prallkörper 14 mit dem Arm 23 auf bekannte Weise entsprechend Pfeil 25 aus dem Arbeitsbereich 13 der Texturierdüse weggezogen bzw. weggeschwenkt. Die Druckluft wird aus einer Gehäusekammer 27 über die Druckluftbohrungen zugeführt. Der Düsenkern 5 wird über eine Klemmbride 28 an dem Gehäuse 24 fest geklemmt. Anstelle einer kugeligen Form 30 kann der Prallkörper auch eine Kalottenform 31 haben.

Die Figur 8a zeigt die Kombination einer erfindungsgemässen Texturierdüse mit einigen Variationen der Form des Prallkörpers 14. Die Prallkugel 14 dringt leicht in die trompetenförmige Öffnung der Düse ein. Mit ausgezogenem Strich ist in Figur 6 eine normale Arbeitsposition dargestellt, strichpunktiert, die Prallkugel die Trompetenform 12 berührend. Die strichpunktierte Lage kann als Ausgangslage zur genauen Position in der Arbeitslage benutzt werden. Durch die Trompetenform 12 einerseits sowie jene des Prallkörpers 14 anderseits ergibt sich ein innenliegender Texturierraum 18, sowie ein freier Spalt Sp₁ für die abströmende Texturierluft und für die Herausführung des texturierten Garnes. Der Spalt Sp₁ wird jeweils empirisch auf Grund der Garnqualität ermittelt, optimiert und für die Produktion festgelegt. Der Texturierraum 18 bekommt so, je nach Kugeldurchmesser und Gestalt des Prallkörpers, eine beeinflussbare Gestalt und Grösse. Vom Erfinder wurde festgestellt, dass mit der Grösse des Abzugsspaltes primär die Druckverhältnisse für den Beschleunigungskanal eingestellt werden können. Durch Verringern des Abzugsspaltes Sp₁ verändert sich der Durchströmwiderstand und der statische Druck in dem Texturierraum. Für die Druckeinstellung entscheiden Spaltweitenänderungen in der Grössenordnung von Zehntels-Millimetern. Für die bisherigen Versuche wurden jeweils kreisförmige Querschnitte und im Längsschnitt symmetrisch ausgebilde Überschallkanäle verwendet. Die neue Lösung kann aber auch auf asymmetrische und von der Kreisform abweichende Querschnitte, bezüglich des Überschallkanales z.Bsp. mit Rechteckquerschnitt bzw. mit angenähertem Rechteck oder angenähert ovalen Formen ausgebildet werden. Ferner ist es möglich, eine Düse derart geteilt auszugestalten, dass sie für das Einfädeln geöffnet werden kann. Es wird dazu auf die internationale Anmeldung PCT/CH96/00311 verwiesen, welche für den technischen Inhalt als integrierter Bestandteil der vorliegenden Anmeldung erklärt wird.

Die Figur 9 zeigt unten links rein schematisch die Texturierung des Standes der Technik. Dabei sind zwei Hauptparameter hervorgehoben. Eine Öffnungszone Oe-Z1, sowie ein Stossfrontdurchmesser DAs, ausgehend von einem Durchmesser d, entsprechend einer Düse wie in Figur 1 dargestellt ist. Demgegenüber ist rechts oben die neue Texturierung dargestellt. Sehr deutlich erkennbar ist dabei, dass die Werte Oe-Z2 sowie DAE deutlich grösser sind. Es wurde zudem ein weiterer interessanter Aspekt erkannt. Die Garnöffnung beginnt schon vor dem Beschleunigungskanal in dem Bereich der Druckluftzufuhr P, also schon in dem zylindrischen Abschnitt, was mit V₀, als Voröffnung bezeichnet ist. Bevorzugt wird das Mass Vo grösser d gewählt.

Die wesentliche Aussage der Figur 9 liegt in dem diagramatischen Vergleich der Garnspannung gemäss Stand der Technik (Kurve T 311) mit Mach < 2 sowie einer erfindungsgemässen Texturierdüse (Kurve S 315) mit Mach > 2. In der Vertikalen des Diagrammes ist die Garnspannung in cN. In der Horizontalen ist die Produktionsgeschwindigkeit Pgeschw. in m/min dargestellt. Die Kurve 311 lässt das deutliche Zusammenfallen der Garnspannung über einer Produktionsgeschwindigkeit von 500 m/min. erkennen. Oberhalb etwa 650 m/min. brach die Texturierung zusammen. Im Gegensatz dazu zeigt die Kurve S 315 mit der erfindungsgemässen Düse, dass die Garnspannung nicht nur viel höher ist, sondern in dem Bereich von 400 bis 700 m/min. nahezu konstant ist und auch im höheren Produktionsbereich nur langsam abfällt. Die Erhöhung der Machzahl ist eines der wichtigsten "Geheimnisse" für den Fortschritt mit der neuen Erfindung.

Die Figur 10 zeigt einen Ausdruck einer ATQ-Qualitätsprüfung. Die oberste Tabelle gibt die mittlere Zugspannung (cN), die mittlere die prozentuale Abweichung der momentanen Zugkraft (Sigma %) und die unterste Tabelle die entsprechenden AT-Werte an. Auf der ersten horizontalen Linie jeder Tabelle sind jeweils die Werte einer Standard-T-Düse, das heisst einer Texturierdüse des Standes der Technik angegeben. Von oben nach unten sind anschliessend die Werte von erfindungsgemässen S-Düsen mit unterschiedlichen Öffnungswinkeln von 19° bis 30,6°. Alle erfindungsgemässen Düsen hatten die gleiche Länge des Überschallkanales. Die Werte 0.00 besagen, dass entweder die Texturierung nicht möglich war, oder der Versuch nicht durchgeführt wurde.

Die Figuren 11 und 11a zeigen einen visuellen Vergleich an Hand von texturiertem Garn. Die Figur 11 (rechte Bildhälfte) zeigt je eine Texturierung mit einer Düse des Standes der Technik, mit 400, 600 und 800 m/min. Produktionsgeschwindigkeit. Bei 800 m/min. wurde zudem der Druck auf 12 erhöht. Das Ergebnis kann bis 400 m/min. als gut und bei 600 m/min. als bedingt gut bezeichnet werden. Auf der linken Bildhälfte (Figur 11a) sind entspreched die Resultate von 5 Versuchen mit einer erfindungsgemässen Düse dargestellt. Dabei ist ersichtlich, dass selbst bei 800 m/min. Produktionsgeschwindigkeit immer noch ein bedingt gutes Resultat erreicht wird. Im Gegensatz dazu würde das Vergleichsbeispiel (rechts daneben) gemäss Stand der Technik vom Kunden abgelehnt, obwohl ein Speisedruck von 12 bar verwendet wurde.

In der Figur 11 und 11a wurde eine identische Garnqualität und gleichen Bedingungen getestet. Core: PA dtex 78f66x1; Effect: PA dtex 78f66x1; OF 12/30 %. Die Figur 12 zeigt die Testanordnung für die Vergleichsversuche gemäss Figur 11. Es wurden dabei folgende Messwerte ermittelt (Einstelldaten und Messdaten): (siehe Tabelle Stand der Technik/neue Erfindung)

Die analogen Aussagen zu den Figuren 11 und 12 lassen sich auch aus den Figuren 13, 13a sowie 14 entnehmen. Links im Bild ist jeweils eine graphische Darstellung von einer Vielzahl von Fäden mit jeweils der Einzelkraft F cN/dtex (vertikal) über der Dehnung E in % (horizontal). Die Figur 13 gehört zu Tabelle 12a, die Figur 13a zu 12b und die Figur 14 zu der Tabelle 12c. Bei der graphischen Darstellung handelt es sich um eine Einzelkraft/ Dehnungskurve.

Die neue Erfindung hat mit einer verhältnismässig kleinen Massnahme, insbesondere durch die erfindungsgemässe Gestaltung des Bereiches des Beschleunigungskanales viele überraschende Effekte ergeben. Dies erlaubt z.Bsp.:
- anstelle eines Düsenkernes des Standes der Technik ohne irgend welche Änderungen der übrigen Prozessparameter einen erfindungsgemässen einzubauen, mit dem Ergebnis, dass die Qualität stabiler und besser wird;
- oder der Kunde möchte die Produktionsgeschwindigkeit leicht erhöhen. - Der Einbau eines neuen Düsenkernes gestattet die Erhöhung der Produktionsgeschwindigkeit ohne Qualitätseinbusse;
- oder der Kunde möchte die Produktionsgeschwindigkeit stark erhöhen. - Hier kann durch Erhöhung des Speisedruckes der Luft die Qualität ebenfalls sichergestellt werden;
- in jedem Fall kann entweder nur der Düsenkern oder aber der ganze Düsenkopf ersetzt werden.

Die bisher beste Texturierdüse weist einen durchgehenden Garnkanal mit einem austrittsseitig sich erweiteruden Beschleunigungskanal und einer Druckluftzufuhr (P) in den Garnkanal, an dessen einem Ende Garn zuführbar und an dessen anderem Ende texturiertes Garn abziehbar ist, auf und ist dadurch gekennzeichnet, dass sie einen durchgehenden Garnkanal mit einem mittleren, zylindrischen Abschnitt, in den die Luftzuführung mündet, sowie in

Fadenlaufrichtung einen an dem zylindrischen Abschnitt bevorzugt unmittelbar anschliessenden konischen Beschleunigungskanal mit einem Öffnungswinkel (α₂) grösser 10° sowie einen anschliessenden Erweiterungsabschnitt mit einem Öffnungswinkel grösser als 40° aufweist, wobei der Erweiterungsabschnitt konisch oder trompetenförmig ausgebildet ist.

Die Texturierdüse kann als Düsenkern, welcher in einem Düsenkopf ein- und ausbaubar ist, und in eingebautem Zustand einen Düsenkopf bildet, oder aber als Düsenkopf mit eingebautem Düsenkern ausgebildet sein, mit einem austrittsseitig, am Düsenkern zustellbar angeordneten Prallkörper, durch den der Texturierraum begrenzbar ist.

## Patentansprüche

1. Verfahren zum aerodynamischen Texturieren von Garn mit einer Texturierdüse (10) mit durchgehendem Garnkanal (4), an dessen einem Ende das Garn (21) zugeführt, und an dessen anderem Ende als texturiertes Garn (21') abgeführt wird, wobei in einem mittleren Abschnitt (7) Druckluft mit einem Speisedruck (P) von mehr als vier bar in den Garnkanal (4) zugeführt und in einem sich austrittsseitig erweiternden Beschleunigungskanal (11) der Blasluftstrahl auf Überschall beschleunigt und die Garnspannung bei einer Produktgeschwindigkeit von über 400 m/min. erhöht wird,
**dadurch gekennzeichnet**,
dass das Verhältnis Garnspannung zu Garngeschwindigkeit optimiert wird, dadurch, dass der Blasluftstrahl in dem Beschleunigungskanal (11) auf eine Geschwindigkeit mehr als Mach 2 beschleunigt wird, wobei die Garnspannung einer gegebenen Garnqualität über einen grossen Produktionsgeschwindigkeitsbereich etwa konstant ist.

2. Verfahren nach Anspruch 1,
**dadurch gekennzeichnet**,
dass bei vorgegebenem Speisedruck (P) der Druckluft zwischen 6 und 14 bar oder mehr, die Garnspannung einer gegebenen Garnqualität bei einer Produktionsgeschwindigkeit von 400 bis 700 m/min. etwa konstant ist.

3. Verfahren nach Anspruch 1 oder 2,
**dadurch gekennzeichnet**,
dass die Blasluft von der Zuführstelle in den Garnkanal (4) unmittelbar in eine axiale Richtung mit etwa konstanter Geschwindigkeit bis zu dem Beschleunigungskanal (11) geführt ist, wobei die Druckluft (8) über ein oder mehrere Bohrungen (15) in den Garnkanal (4) eingeführt wird, derart, dass die Druckluft in einem Winkel (β) mit Förderkomponente in Richtung des Beschleunigungskanales (11) eingeblasen wird.

4. Verfahren nach einem der Ansprüche 1 bis 3,
**dadurch gekennzeichnet,**
dass ein oder mehrere Garnfäden nach dem Kern/Mantel Prinzip mit gleicher oder unterschiedlicher Überlieferung eingeführt, und mit einer Produktionsgeschwindigkeit von 400 bis 1500 m/min. oder mehr texturiert werden.

5. Verfahren nach einem der Ansprüche 1 bis 4,
**dadurch gekennzeichnet**,
dass der Druckluftstrahl in dem Überschallkanal auf 2,0 bis 6 Mach insbesondere auf 2,5 bis 4 Mach beschleunigt wird.

6. Verfahren nach einem der Ansprüche 1 bis 5,
**dadurch gekennzeichnet**,
dass das austrittsseitige Ende des Garnkanales (4) durch einen Prallkörper (23) begrenzt ist, derart, dass das texturierte Garn (21') etwa rechtwinklig zu der Garnkanalachse durch einen Spalt (Sp1) abgeführt wird.

7. Texturierdüse (10) mit einem Düsenkern (5) mit einem durchgehenden Garnkanal (4) mit einem austrittsseitig sich erweiteruden Beschleunigungskanal (11) und einer Druckluftbohrungen (15) in den Garnkanal (4), an dessen einer Seite Garn (21) zuführbar und an dessen anderer Seite texturiertes Garn (21') abziehbar ist, wobei der beschleunigungswirksame Abschnitt anschliessend an die Druckluftbohrungen (15) des Beschleunigungskanales (11) durchgehend als Überschallkanal ausgebildet ist, und eine Länge (ℓ₂) von mehr als dem 1½-fachen Durchmesser (d) am Beginn des Beschleunigungskanals (11) und einen Gesamtöffnungswinkel (α₂) grösser 10° und kleiner 40° aufweist.

8. Texturierdüse nach Anspruch 7,
**dadurch gekennzeichnet,**
dass der wirksame Erweiterungswinkel (α₂) des Beschleunigungskanales (11), 12° bis 30° beträgt.

9. Texturierdüse nach Anspruch 7 oder 8,
**dadurch gekennzeichnet**,
dass der Beschleunigungskanal (11) wenigstens einen Querschnittserweiterungsbereich von 1 : 2,0 oder grösser und einen Gesamtöffnungswinkel (α₂) grösser als 10° aufweist.

10. Texturierdüse nach einem der Ansprüche 7 bis 9,
**dadurch gekennzeichnet**,
dass der Beschleunigungskanal (11) konisch ausgebildet ist und insbesondere in eine viel stärker erweiterte trompetenförmige Öffnung (12) übergeht.

11. Texturierdüse nach einem der Ansprüche 7 bis 10,
**dadurch gekennzeichnet,**
dass die Länge (ℓ₂) des Beschleunigungskanals (11) wenigstens zweimal, grösser ist als der Durchmesser (d) des Garnkanals am Beginn des Beschleunigungskanals.

12. Texturierdüse nach einem der Ansprüche 7 bis 11,
**dadurch gekennzeichnet,**
dass der Eintrittsbereich des Beschleunigungskanals (11) zylindrisch oder angenähert zylindrisch (VO) und der Austrittsbereich am Ende des Garnkanales mehr als 40° erweitert ist.

13. Texturierdüse nach einem der Ansprüche 7 bis 12,
**dadurch gekennzeichnet**,
dass die Luftblastexturierdüse (10) eine Druckluftzufuhr (P) nach dem Radialprinzip aufweist.

14. Düsenkopf (20) mit einer Texturierdüse (10) mit einem durchgehenden Garnkanal (4), der in Garnförderrichtung einen Einlaufabschnitt, einen zylindrischen mittleren Abschnitt mit der Druckluftzufuhr, sowie einen sich austriffsseitig erweiteruden Luftbeschleunigungsabschnitt (11) und austrittsseitig einen Prallkörper (23) aufweist, wobei das Garn beim Einlaufabschnitt zuführbar und auf der Seite des Prallkörpers abziehbar ist, wobei der beschleunigungswirksame Abschnitt (11) anschliessend an die Druckluftbohrungen (15) des Beschleunigungskanales (11) durchgehend als Überschallkanal ausgebildet ist, und eine Länge (ℓ₂) von mehr als dem 1½-fachen Durchmesser (d) am Beginn des Beschleunigungskanals (11) und einen Gesamtöffnungswinkel (α₂) grösser 10° und kleiner 40° aufweist.

15. Düsenkopf (20) nach Anspruch 14 mit einer Texturierdüse (10) mit einem Garnkanal (4), der in Garnförderrichtung einen Einlaufabschnitt, einen zylindrischen mittleren Abschnitt mit der Druckluftzufuhr (8) sowie einen erweiterten Luftbeschleunigungsabschnitt und austrittsseitig einen bevorzugt zustellbaren Prallkörper aufweist,
**dadurch gekennzeichnet**,
dass der Garnkanal (4) mit dem mittleren Abschnitt sowie dem Luftbeschleunigungsabschnitt in einem ein- und ausbaubaren Düsenkern (5) ausgebildet ist.

16. Düsenkopf (20) nach einem der Ansprüche 14 oder 15,
**dadurch gekennzeichnet,**
dass der Düsenkern (5) einen durchgehenden Garnkanal (4) mit einem mittleren zylindrischen Abschnitt (7), in den die Luftzuführung über Druckluftbohrungen (15) mündet sowie einen, in Fadenlaufrichtung an den zylidrischen Abschnitt (7) unmittelbar anschliessenden konischen Erweiterungsabschnitt mit einem Öffnungswinkel grösser als 10° sowie einen anschliessenden konischen oder trompetenförmigen Erweiterungsabschnitt mit einem Öffnungswinkel (χ) grösser 40° aufweist.

17. Verwendung einer Texturierdüse (10) als Düsenkopf (20) oder Düsenken (5) mit einem durchgehenden Garnkanal (4) mit einem austrittsseitig sich erweiteruden Beschleunigungskanal (11) und Druckluftbohrungen (15) in den Garnkanal (4), an dessen einer Seite Garn (21) zuführbar und an dessen anderer Seite texturiertes Garn (21') abziehbar ist, zum aerodynamischen Texturieren von Garn (21), wobei der beschleunigungswirksame Abschnitt des Beschleunigungskanales (11) durchgehend als Überschallkanal ausgebildet ist, und eine Länge (ℓ₂) von mehr als dem 1½-fachen Durchmesser (d) am Beginn des Beschleunigungskanals (11) und einen Gesamtöffnungswinkel (α₂) grösser 10° und kleiner 40° aufweist, derart, dass in dem Beschleunigungskanal (11) eine Überschallströmung von mehr als Mach 2 erzielbar ist.

## Claims

1. Process for the aerodynamic texturing of yarn with a texturing nozzle (10) with yarn through-passage (4), at one end of which the yarn (21) is supplied and at the other end of which the textured yarn (21') is discharged, compressed air with a feed pressure (P) higher than four bar being supplied in a middle portion (7) into the yarn passage (4) and the blast air stream being accelerated to supersonic speed in an accelerating passage (11) which widens at the outlet side and the yarn tension being increased at a production rate of above 400 m/min, characterised in that the yarn tension to yarn speed ratio is optimised in that the blast air stream in the accelerating passage (11) is accelerated to a speed higher than Mach 2, the yarn tension of a given yarn quality being approximately constant over a large production rate range.

2. Process according to claim 1, characterised in that at predetermined feed pressure (P) of the compressed air between 6 and 14 bar or higher, the yarn tension of a given yarn quality is approximately constant at a production rate of 400 to 700 m/min.

3. Process according to claim 1 or 2, characterised in that the blast air from the supply point into the yarn passage (4) is conveyed directly in an axial direction at approximately constant speed up to the accelerating passage (11), the compressed air (8) being introduced via one or more holes (15) into the yarn passage (4) in such a way that the compressed air is blown in at an angle (β) with a component in the direction of the accelerating passage (11).

4. Process according to one of claims 1 to 3, characterised in that one or more yarn threads are introduced with identical or different delivery according to the core/sheath principle and are textured at a production rate of 400 to 1500 m/min or higher.

5. Process according to one of claims 1 to 4, characterised in that the compressed air stream is accelerated in the supersonic passage to 2.0 to 6 Mach, in particular to 2.5 to 4 Mach.

6. Process according to one of claims 1 to 5, characterised in that the outlet end of the yarn passage (4) is delimited by an impact element (23) in such a way that the textured yarn (21') is discharged approximately at right angles to the yarn passage axis through a gap (Sp1).

7. Texturing nozzle (10) with a nozzle core (5) with a yarn through-passage (4) with an accelerating passage (11) widening at the outlet side and holes for compressed air (15) into the yarn passage (4), to one side of which yarn (21) can be supplied and at the other side of which textured yarn (21') can be taken off, the accelerating portion adjoining the holes for compressed air (15) of the accelerating passage (11) being formed right-through as a supersonic passage, and having a length (*l*₂) greater than 1½ times the diameter (d) at the start of the accelerating passage (11) and an overall angle of aperture (α₂) greater than 10° and smaller than 40°.

8. Texturing nozzle according to claim 7, characterised in that the effective angle of enlargement (α₂) of the accelerating passage (11) is 12° to 30°.

9. Texturing nozzle according to claim 7 or 8, characterised in that the accelerating passage (11) has at least a cross-section which widens from 1 to 2.0 or greater and an overall angle of aperture (α₂) greater than 10°.

10. Texturing nozzle according to one of claims 7 to 9, characterised in that the accelerating passage (11) is conical and in particular passes into a much further widened trumpet-like opening (12).

11. Texturing nozzle according to one of claims 7 to 10, characterised in that the length (*l*₂) of the accelerating passage (11) is at least twice as great as the diameter (d) of the yarn passage at the start of the accelerating passage.

12. Texturing nozzle according to one of claims 7 to 11, characterised in that the inlet region of the accelerating passage (11) is cylindrical or approximately cylindrical (VO) and the outlet region is widened by more than 40° at the end of the yarn passage.

13. Texturing nozzle according to one of claims 7 to 12, characterised in that the air bulking texturing nozzle (10) has a compressed air supply (P) according to the radial principle.

14. Nozzle head (20) with a texturing nozzle (10) with a yarn through-passage (4) which in yarn conveying direction has an inflow portion, a cylindrical middle portion with the compressed air supply, and an air acceleration portion (11) widening at the outlet side and an impact element (23) on the outlet side, wherein the yarn can be supplied at the inflow portion and taken off at the impact element side, the accelerating portion (11) adjoining the holes for compressed air (15) of the accelerating passage (11) being formed right-through as a supersonic passage, and having a length (*l*₂) greater than 1½ times the diameter (d) at the start of the accelerating passage (11) and an overall angle of aperture (α₂) greater than 10° and smaller than 40°.

15. Nozzle head (20) according to claim 14 with a texturing nozzle (10) with a yarn passage (4) which in yarn conveying direction has an inflow portion, a cylindrical middle portion with the compressed air supply (8) and widened air accelerating portion and an impact element on the outlet side which can preferably be advanced, characterised in that the yarn passage (4) with the middle portion and the air accelerating portion is formed in an attachable/detachable nozzle core (5).

16. Nozzle head (20) according to one of claims 14 or 15, characterised in that the nozzle core (5) has a yarn through-passage (4) with a middle cylindrical portion (7) into which the air supply discharges via holes for compressed air (15) and a conical enlargement portion with an angle of aperture greater than 10° directly adjoining the cylindrical portion (7) in the direction of travel of the thread and an adjoining conical or trumpetshaped widening portion with an angle of aperture (χ) greater than 40°.

17. Use of a texturing nozzle (10) as a nozzle head (20) or nozzle core (5) with a yarn through-passage (4) with an accelerating passage (11) widening at the outlet side and holes for compressed air (15) into the yarn passage (4), to one side of which yarn (21) can be supplied and at the other side of which textured yarn (21') can be taken off, for the aerodynamic texturing of yarn (21), the accelerating portion of the accelerating passage (11) being formed right-through as a supersonic passage and having a length (*l*₂) greater than 1½ times the diameter (d) at the start of the accelerating passage (11) and an overall angle of aperture (α₂) greater than 10° and smaller than 40°, in such a way that a supersonic flow of higher than Mach 2 can be achieved in the accelerating passage (11).

## Revendications

1. Procédé de texturation aérodynamique de fil à l'aide d'une tuyère de texturation (10) équipée d'un canal de fil continu (4), à une extrémité duquel le fil (21) est amené, et à l'autre extrémité duquel il est évacué sous forme de fil texturé (21'), dans lequel, dans une section centrale (7), de l'air comprimé à une pression d'alimentation (P) de plus de quatre bars est introduit dans le canal de fil (4), et dans un canal d'accélération (11) qui s'élargit côté sortie, le jet d'air de soufflage est accéléré jusqu'à une vitesse supersonique, et la tension du fil est augmentée jusqu'à une vitesse de production supérieure à 400 m/mn, caractérisé en ce que le rapport entre la tension du fil et la vitesse du fil est optimisé en ce que le jet d'air de soufflage est accéléré dans le canal d'accélération (11) jusqu'à une vitesse supérieure à Mach 2, la tension du fil d'une qualité de fil donnée étant approximativement constante dans une plage de vitesse de production étendue.

2. Procédé selon la revendication 1, caractérisé en ce qu'à une pression d'alimentation donnée (P) de l'air comprimé entre 6 et 14 bars ou plus, la tension du fil d'une qualité de fil donnée est approximativement constante à une vitesse de production de 400 à 700 m/mn.

3. Procédé selon la revendication 1 ou 2, caractérisé en ce que l'air de soufflage est introduit depuis le point d'amenée dans le canal de fil (4) directement dans une direction axiale à une vitesse approximativement constante jusqu'au canal d'accélération (11), l'air comprimé (8) étant introduit dans le canal de fil (4) à travers un ou plusieurs alésages (15) de telle sorte que l'air comprimé est de soufflage à un angle (β) avec la composante de transport dans la direction du canal d'accélération (11).

4. Procédé selon l'une quelconque des revendications 1 à 3, caractérisé en ce qu'un ou plusieurs filaments sont introduits selon le principe de noyau/ enveloppe à amenée identique ou différente, et texturés à une vitesse de production de 400 à 1500 m/mn ou plus.

5. Procédé selon l'une quelconque des revendications 1 à 4, caractérisé en ce que le jet d'air comprimé est accéléré dans le canal supersonique jusqu'à 2,0 à 6 Mach, en particulier jusqu'à 2,5 à 4 Mach.

6. Procédé selon l'une quelconque des revendications 1 à 5, caractérisé en ce que l'extrémité côté sortie du canal de fil (4) est limitée par un élément de rebondissement (23) de telle sorte que le fil texturé (21') soit évacué approximativement de façon perpendiculaire à l'axe du canal de fil à travers une fente (Sp1).

7. Tuyère de texturation (10) équipée d'un noyau de tuyère (5) ayant un canal de fil continu (4) avec un canal d'accélération (11) qui s'élargit côté sortie et des alésages d'air comprimé (15) dans le canal de fil (4) d'un côté duquel le fil (21) peut être amené et de l'autre côté duquel du fil texturé (21') peut être évacué, dans laquelle la section à effet d'accélération est réalisée suite aux alésages d'air comprimé (15) du canal d'accélération (11) en continu comme un canal supersonique, et présente une longueur (l₂) correspondant à plus de 1,5 fois le diamètre (d) au début du canal d'accélération (11) et un angle d'ouverture total (α₂) supérieur à 10° et inférieur à 40°.

8. Tuyère de texturation selon la revendication 7, caractérisée en ce que l'angle d'élargissement effectif (α₂) du canal d'accélération (11) s'élève à 12° à 30°.

9. Tuyère de texturation selon la revendication 7 ou 8, caractérisée en ce que le canal d'accélération (11) présente au moins une plage d'élargissement de section transversale de 1:2,0 ou plus et un angle d'ouverture total (α₂) supérieur à 10°.

10. Tuyère de texturation selon l'une quelconque des revendications 7 à 9, caractérisée en ce que le canal d'accélération (11) est réalisé de façon conique et passe en particulier à une ouverture (12) en forme de trompette nettement plus élargie.

11. Tuyère de texturation selon l'une quelconque des revendications 7 à 10, caractérisée en ce que la longueur (l₂) du canal d'accélération (11) est au moins deux fois plus grande que le diamètre (d) du canal de fil au début du canal d'accélération.

12. Tuyère de texturation selon l'une quelconque des revendications 7 à 11, caractérisée en ce que la zone d'entrée du canal d'accélération (11) est cylindrique ou approximativement cylindrique (VO) et la zone de sortie à l'extrémité du canal de fil est élargie de plus de 40°.

13. Tuyère de texturation selon l'une quelconque des revendications 7 à 12, caractérisée en ce que la tuyère de texturation à soufflage d'air (10) présente une amenée d'air comprimé (P) selon le principe radial.

14. Tête de tuyère (20) équipée d'une tuyère de texturation (10) ayant un canal de fil continu (4) qui présente dans la direction de transport du fil une section d'introduction, une section centrale cylindrique munie de l'amenée d'air comprimé, ainsi qu'une section d'accélération d'air (11) élargie côté sortie et un élément de rebondissement (23) côté sortie, le fil pouvant être amené au niveau de la section d'introduction et pouvant être évacué du côté de l'élément de rebondissement, la section à effet d'accélération (11) étant réalisée suite aux alésages d'air comprimé (15) du canal d'accélération (11) en continu comme un canal supersonique, et présente une longueur (l₂) correspondant à plus de 1,5 fois le diamètre (d) au début du canal d'accélération (11) et un angle d'ouverture total (α₂) supérieur à 10° et inférieur à 40°.

15. Tête de tuyère (20) selon la revendication 14, équipée d'une tuyère de texturation (10) ayant un canal de fil (4) qui présente dans la direction de transport du fil une section d'introduction, une section centrale cylindrique avec l'amenée d'air comprimé (8) ainsi qu'une section d'accélération d'air élargie et côté sortie un élément de rebondissement qui peut de préférence être avancé, caractérisée en ce que le canal de fil (4) est réalisé avec la section centrale ainsi que la section d'accélération d'air dans un noyau de tuyère (5) pouvant être installé et désinstallé.

16. Tête de tuyère (20) selon l'une quelconque des revendications 14 ou 15, caractérisée en ce que le noyau de tuyère (5) présente un canal de fil (4) continu avec une section cylindrique centrale (7), dans laquelle aboutit l'amenée d'air à travers des alésages d'air comprimé (15), ainsi qu'une section d'élargissement conique, directement adjacente à la section cylindrique (7) dans la direction d'avance du fil et ayant un angle d'ouverture supérieur à 10°, ainsi qu'une section d'élargissement adjacente, conique ou en forme de trompette et ayant un angle d'ouverture (χ) supérieur à 40°.

17. Utilisation d'une tuyère de texturation (10) comme tête de tuyère (20) ou noyau de tuyère (5) avec un canal de fil continu (4) avec un canal d'accélération (11) s'élargissant côté sortie et des alésages d'air comprimé (15) dans le canal de fil (4), d'un côté duquel le fil (21) peut être amené et de l'autre côté duquel du fil texturé (21') peut être évacué, pour la texturation aérodynamique de fil (21), dans laquelle la section à effet d'accélération du canal d'accélération (11) est réalisée de façon continue comme un canal supersonique et présente une longueur (l₂) correspondant à plus de 1,5 fois le diamètre (d) au début du canal d'accélération (11) et un angle d'ouverture total (α₂) supérieur à 10° et inférieur à 40°, de telle sorte que dans le canal d'accélération (11) un courant supersonique de plus de Mach 2 puisse être obtenu.
